# EUROPÄISCHE PATENTSCHRIFT

(11) **EP 2 542 740 B1**
(45) Veröffentlichungstag und Bekanntmachung des Hinweises auf die Patenterteilung: **12.10.2016**
(21) Anmeldenummer: 10814738.0
(22) Anmeldetag: 20.12.2010
(51) Int. Cl.: E04H 1/12

(54) **AUFBEWAHRUNGSVORRICHTUNG FÜR DEN AUSSENBEREICH**
STORAGE DEVICE FOR OUTDOORS
DISPOSITIF DE RANGEMENT POUR L'EXTÉRIEUR

(30) Priorität: 03.03.2010 DE 202010003042 U
(43) Veröffentlichungstag der Anmeldung: 09.01.2013
(73) Patentinhaber: Vogl, Thomas, 81373 München (DE); Scholz, Markus, 81379 München (DE); Armbrüster, Jens, 64342 Seeheim-Jungenheim (DE)
(72) Erfinder: Vogl, Thomas, 81373 München (DE); Scholz, Markus, 81379 München (DE); Armbrüster, Jens, 64342 Seeheim-Jungenheim (DE)
(74) Vertreter: Ter Meer Steinmeister & Partner
(86) Internationale Anmeldenummer: PCT/EP2010/070270
(87) Internationale Veröffentlichungsnummer: WO 2011/107177

(56) Entgegenhaltungen:
- WO-A1-96/32864
- CA-A1- 2 558 979
- DE-A1-102004 062 065
- DE-U1- 20 208 111
- GB-A- 1 489 875
- US-A- 1 512 694
- US-A- 2 679 444
- US-A- 5 259 668
- US-A- 5 651 595
- US-A- 5 718 398
- US-B1- 7 284 393

## Beschreibung

Die Erfindung betrifft ein Gartenhaus für den Außenbereich. Üblicherweise werden Gartengerätschaften und ähnliches in Gartenhäusern aufbewahrt. Es zeichnet sich jedoch gerade in den Ballungszentren Europas eine zunehmende Verdichtung der Flächen ab. Auch die klassischen Wohngebiete des Mittelstands sind davon betroffen. Die durchschnittliche Grundfläche der Gärten in Reihen- und Doppelhaussiedlungen hat sich in den letzten 20 Jahren halbiert.

Herkömmliche Gartenhäuser haben ein oder maximal zwei Zugänge zu Räumen, in die man hinein gehen kann. Diese Räume werden von innen her organisiert, d.h. nach Betreten des Gartenhauses werden Gegenstände in darin befindliche Regale bzw. Aufnahmevorrichtungen verstaut. Dabei ergibt sich das Problem, das zum Betreten des Gartenhauses ein Innenraum freigehalten werden muss und somit als Stauraum fehlt. Außerdem sind gesuchte Gegenstände oft durch andere verstellt, sodass erst umgeräumt werden muss, um an den gesuchten Gegenstand heranzukommen. Darüber hinaus lassen sich große Gegenstände häufig nicht oder nur umständlich durch die Türen der Gartenhäuser in den Innenraum transportieren.

DE 10 2004 062 065 A1 beschreibt ein Gartenhaus mit einem aufgesetzten und abnehmbaren Kinderspiel- oder Gerätehaus und angelehnten spielgeräten. Dieses Dokument offenbart ein Gartenhaus mit den Merkmalen des Oberbegriffs des Anspruchs 1.

### Zusammenfassung

Daher ist es Aufgabe der vorliegenden Erfindung, ein Gartenhaus zu schaffen, in dem Gerätschaften auf kleinstem Raum bei gleichzeitig verbesserter Zugriffsmöglichkeit unterzubringen sind, um so den vorhandenen Raum optimal zu nutzen. Eine weitere Aufgabe ist es, ein Gartenhaus zu schaffen, welches es ermöglicht, leichter Ordnung zu halten.

Diese Aufgabe wird durch die Merkmale des unabhängigen Anspruchs gelöst.

Die Erfindung basiert auf dem Gedanken, auf einen Bewegungsraum innerhalb des Gartenhauses komplett zu verzichten. Somit wird kein Raum verschwendet, um sich wie in einem herkömmlichen Gartenhaus bewegen zu können, so dass ein unnötiges Konkurrenzverhältnis zwischen Abstell- und Bewegungsraum vermieden wird.

Das Gartenhaus umfasst mindestens zwei Aufnahmeräume, die jeweils einen oder mehrere verschließbare Öffnungsbereiche aufweisen, wobei der eine Öffnungsbereich oder die mehreren Öffnungsbereiche zusammen, die zu demselben Aufnahmeraum gehören, eine Fläche aufweisen, die im Wesentlichen einer Fläche einer Außenseite dieses Aufnahmeraums entspricht, und die Öffnungsbereiche auf mindestens zwei aneinandergrenzenden Seiten des Gartenhauses angeordnet sind.

Da sich der Öffnungsbereich eines Aufnahmeraums in etwa über die gesamte Außenseite des dazugehörigen Aufnahmeraums erstreckt, wird ein Hineinlegen (bzw. Herausnehmen) von Gegenständen in den Aufnahmeraum erleichtert. Die Gegenstände müssen also nicht über Schwellen oder Kanten gehoben oder durch eine kleine Öffnung in einen dahinter liegenden größeren Raum bugsiert werden. Darüber hinaus wird der Aufnahmeraum übersichtlicher. Da jeder Aufnahmeraum über einen eigenen Öffnungsbereich verfügt, ist ein gezielter Zugriff auf einen gewünschten Gegenstand erleichtert.

In einem bevorzugten Ausführungsbeispiel weist das Gartenhaus eine rechteckige oder quadratische Grundfläche auf. Allerdings kann die Grundfläche auch elliptisch oder vieleckig ausgestaltet sein.

Horizontale Ausdehnungen der Aufnahmeräume in einer Richtung parallel zu einer Außenseite des Gartenhauses entsprechen im Wesentlichen einer Länge dieser Außenseite des Gartenhauses. Ebenso entsprechen die Grundflächen der Aufnahmeräume, die in einer horizontalen Schnittebene durch das Gartenhaus liegen, zusammen im Wesentlichen der Grundfläche des Gartenhauses. Mit anderen Worten können die Aufnahmeräume des Gartenhauses das Innenvolumen des Gartenhauses quasi vollständig ausfüllen.

Der Innenraum des Gartenhauses wird bei diesem Ausführungsbeispiel nahezu vollständig durch Aufnahmeräume gefüllt, die gegebenenfalls durch Trennwände geteilt oder zwischen den Stützelementen angeordnet sind. Da die Gesamtheit der Aufnahmeräume das Volumen des Gartenhauses bildet, wird eine effiziente Raumausnutzung ohne Bewegungsraum und anderen Totraum gewährleistet.

Vorteilhafterweise ist eine Höhe, Tiefe und/oder Breite eines jeden Aufnahmeraums unabhängig von den Höhen, Tiefen und Breiten der anderen Aufnahmeräume. Alternativ oder zusätzlich können mindestens zwei Aufnahmeräume, die übereinander liegen und deren Öffnungsbereiche auf derselben Seitenfläche des Gartenhauses angeordnet sind, unterschiedliche Grundflächen aufweisen. Somit kann jeder Aufnahmeraum in seinen Ausmaßen flexibel und individuell entsprechend den Anforderungen angepasst werden.

Insbesondere können die Maße von mindestens einem Aufnahmeraum einer Ausdehnung von einem aufzunehmenden Gegenstand angepasst sein. Bei diesem Ausführungsbeispiel entspricht jeder Aufnahmeraum einem oder mehreren Gegenständen. Beispielsweise kann in dem Gartenhaus jeweils ein Aufnahmeraum für eine Gieskanne, einen Gartenschlauch, eine Leiter, eine Schaufel, eine Schubkarre, einen Rasenmäher, Liegestühle, einen Sonnenschirm, Müllbehälter, Skier, Surfbretter, Autoreifen, Fahrräder, Brennholz und ähnliches aufweisen. Da jeder Aufnahmeraum einem Gegenstand oder einer Art von Gegenständen entspricht, kann leicht Ordnung gehalten werden. Außerdem sind so auch selten verwendete Gegenstände sofort und einfach zugänglich, da jedem Gegenstand ein eigener Aufnahmeraum zugeordnet ist. In einer speziellen Ausführung können die Aufnahmeräume an die Produkte eines Herstellers angepasst werden.

Eine Breite und/oder Höhe von einem Aufnahmeraum ist größer als eine Tiefe dieses Aufnahmeraums. Dadurch entstehen Aufnahmeräume mit geringer Tiefe, wie es für manche Gegenstände vorteilhaft ist. Beispielsweise kann ein solcher Aufnahmeraum als Werkzeugschrank ausgestaltet sein. Wenn Aufnahmeräume bzw. deren Öffnungsbereiche auf zwei benachbarten Seiten des Gartenhauses ausgebildet sind, können ein oder mehrere flache Aufnahmeräume so angeordnet werden, dass ihre Rückwand zumindest teilweise an eine Seitenfläche von mindestens einem Aufnahmeraum von der benachbarten Seite des Gartenhauses angrenzt. Die flachen Aufnahmeräume können auch dazu verwendet werden, das möglicherweise unregelmäßige Volumen, das aus vorgegebenen oder ausgewählten Aufnahmeräumen zusammengesetzt ist, zu einem quaderförmigen Volumen des Gartenhauses zu ergänzen oder aufzufüllen. Dadurch kann der vorhandene Raum optimal genutzt werden.

In einem anderen Ausführungsbeispiel grenzen mindestens zwei Aufnahmeräume, deren Öffnungsbereiche auf gegenüberliegenden Seiten des Gartenhauses angeordnet sind, mit einer Seitenfläche aneinander. Mit anderen Worten stehen sich die Rückwände der Aufnahmeräume, die von gegenüberliegenden Seiten des Gartenhauses zugänglich sind, unmittelbar gegenüber, ohne dass ein weiterer Aufnahmeraum dazwischen liegt.

In einem weiteren bevorzugten Ausführungsbeispiel weisen drei Seiten des Gartenhauses Öffnungsbereiche auf, wobei mindestens ein Aufnahmeraum, dessen Öffnungsbereich auf der mittleren Seite liegt, zwischen die Aufnahmeräume ragt, deren Öffnungsbereiche auf den äußeren Seiten liegen. Indem Öffnungsbereiche auf drei Seiten des Gartenhauses angeordnet sind, kann mehr Platz zur Verfügung gestellt werden, der trotzdem leicht erreichbar ist, ohne dass Raum zum Betreten erforderlich ist.

Zwischen den Aufnahmeräumen können horizontale und/oder vertikale Stützelemente angeordnet sein. Des Weiteren kann ein horizontaler Abstand zwischen vertikalen Stützelementen jeweils einer Breite oder/und einer Tiefe von mindestens einem Aufnahmeraum entsprechen. Diese Stützelemente können beispielsweise Seiten-, Rück-, Boden-, Decken- und/oder Außenwände der Aufnahmeräume stützen oder lediglich zur Stabilisierung des Gartenhauses dienen. Außerdem können an diesen Stützelementen Regalböden u.ä. befestigt werden, um so einen Aufnahmeraum zu unterteilen.

Alternativ zu einem monolithischen Aufbau mit horizontalen und/oder vertikalen Stützelementen kann das Gartenhaus auch aus Modulen zusammenstellbar sein, wobei jedes Modul mindestens einen Aufnahmeraum umfasst. Ein modularer Aufbau hat den Vorteil, dass sich ein Benutzer ein Gartenhaus individuell zusammenstellen kann. Dabei können nicht nur die Außenmaße des Gartenhauses, sondern auch die Maße der einzelnen Aufnahmeräumen und deren Zusammenstellung frei gewählt werden. Beispielsweise wird für eine große Rasenfläche ein Stellraum für einen großen Rasenmäher benötigt. Bei einer kleinen Rasenfläche reicht jedoch ein kleiner Raum für einen kleinen Rasenmäher. Die Module können mittels eines Stecksystems miteinander verbindbar sein. Durch Steckverbindungen können die Module einfach miteinander verbunden werden, sodass ein Benutzer das Gartenhaus problemlos selbst zusammenbauen und mittels der verschiedenen Module individuell zusammenstellen kann.

Bei einer weiteren alternativen Ausführungsform sind Trennwände bzw. Innen- oder Zwischenwände, die die Aufnahmeräume voneinander abgrenzen, an einer Bodenfläche und/oder an einer Deckenfläche des Gartenhauses befestigt. Beispielsweise kann die Bodenfläche und/oder die Deckenfläche auf ihrer Innenseite Aussparungen bzw. Nuten aufweisen, in die die Trennwände eingeschoben werden können. Die Bodenfläche und/oder die Deckenfläche kann dabei vorzugsweise mehrere derartige Aussparungen und/oder Nuten aufweisen, so dass ein flexibles Einsetzen oder Einstecken der Trennwände möglich ist. Alternativ oder zusätzlich können die Trennwände mit Befestigungselementen fixiert werden. Vorzugsweise wird hierbei ein klammerartiges Befestigungselement mit U-förmigem Querschnitt wie eine Krampe verwendet, in das eine Trennwand eingesetzt oder eingeschoben werden kann. Ferner kann das Befestigungselement eine Durchgangsbohrung durch gegenüberliegende Seitenflächen aufweisen, so dass eine in das Befestigungselement eingesetzte Trennwand am Befestigungselement durch ein Fixierelement fixiert werden kann, das durch die Durchgangsbohrung und die Trennwand durchgeführt ist. Die Befestigungselemente können in die Bodenfläche und/oder Deckenfläche genagelt oder geschraubt sein, so dass sie die Trennwände von unten bzw. oben mit einem vorgegebenen Abstand zur Bodenfläche bzw. Deckenfläche halten. Auf diese Weise kann im Gegensatz zu flächig aufliegenden Trennwänden verhindert werden, dass sich Schimmel oder Fäulnis durch Ansammlung von Wasser oder Feuchtigkeit in einem Kontaktbereich bildet. Außerdem ist dadurch eine verbesserte Belüftung der Aufbewahrungsräume gewährleistet.

Möglicherweise werden Außenkanten des Gartenhauses durch Gerüstelemente stabilisiert. Vorzugsweise weist ein Gerüstelement hierzu eine Form von zwei einander gegenüberliegenden und an jeweils einem Schenkel miteinander verbundenen rechtwinkligen Dreibeinen auf, so dass ein Gerüstelement fünf verschiedene Außenkanten bzw. zwei benachbarte Ecken des Gartenhauses stützen kann. Mit anderen Worten kann das Gerüstelement zwei L-förmige Eckelemente, die einander gegenüberliegend und gleich ausgerichtet angeordnet sind, und ein Kantenelement aufweisen, das die zwei Eckelemente an ihrem Winkel miteinander verbindet und jeweils senkrecht auf die von den L-förmigen Eckelementen aufgespannten Flächen steht. Die Schenkel eines Eckelements können unterschiedlich lang sein. Vorzugsweise sind jedoch jeweils die einander gegenüberliegenden Schenkel der Eckelemente desselben Gerüstelements gleich lang. In einem Ausführungsbeispiel sind die Gerüstelemente so an den Außenkanten des Gartenhauses angeordnet, dass das eine L-förmige Eckelement am Boden und das andere an der Oberseite des Gartenhauses angeordnet sind und das Kantenelement entlang einer vertikalen Außenkante verläuft. In diesem Fall kann an jeder vertikalen Außenkante ein Gerüstelement angeordnet sein. Die Schenkelenden zweier benachbarter Gerüstelemente können durch mindestens ein Verbindungselement verbunden sein. Wenn das Verbindungselement eine Länge aufweist, die einer Länge des Kantenelements des Gerüstelements bzw. einer Länge einer Außenkante des Gartenhauses entspricht, können mit einem Verbindungselement sowohl die oberen als auch die unteren Schenkelenden der zwei Gerüstelemente miteinander verbunden werden. In diesem Fall kann das Verbindungselement zusätzlich zur Stabilisierung der Gerüstelemente beitragen. Eine aufgrund der besonderen Stabilität bevorzugte Querschnittsform des Verbindungselements ist die T-Form. Darüber hinaus kann das Verbindungselement als Begrenzung eines Öffnungsbereichs dienen. Beispielsweise kann das Verbindungselement eine Auflagefläche für ein Verschließelement bereitstellen und so z.B. als Teil eines Türrahmens verwendet werden. Des Weiteren kann das Verbindungselement Befestigungselemente zur Befestigung von Trenn- bzw. Innenwänden aufweisen. Diese Befestigungselemente können wie oben beschrieben klammerartig ausgebildet sein, so dass eine Trennwand ohne großen Arbeitsaufwand in das Befestigungselement eingesetzt werden kann.

Gemäß einem weiteren Ausführungsbeispiel können ein oder mehrere Öffnungsbereiche durch ein oder mehrere Verschließelemente verschließbar sein. Beispielsweise kann ein großer Öffnungsbereich durch zwei Türen oder eine Flügeltür verschlossen werden. Außerdem kann ein Rollladen mehrere Öffnungsbereiche verschließen.

In einem anderen Ausführungsbeispiel kann mindestens ein Aufnahmeraum in mehrere Bereiche unterteilt sein. Beispielsweise kann ein Aufnahmeraum durch ein Schubfach, Einschub, Regalbrett und/oder Aufhängemittel unterteilt werden.

Ein Aufnahmeraum kann auf einer Außenseite mehrere Verschließelemente aufweisen, wobei sich die Verschließelemente im Wesentlichen über die gesamte Fläche der Außenseite erstrecken. Ein Verschließelement kann als Tür, Klappe, Einschubfront oder Rollladen ausgebildet sein. Beispielsweise kann ein Aufnahmeraum in mehrere Schubfächer unterteilt sein, wobei die Frontseiten der Schubladen im Wesentlichen die Außenseite des Aufnahmeraums bilden.

Des Weiteren kann mindestens einer der Aufnahmeräume von zwei Seiten zugänglich sein. Dies ist insbesondere bei sehr langgestreckten Aufnahmeräumen von Vorteil. Wenn beispielsweise ein Aufnahmeraum über Öffnungsbereiche auf zwei gegenüberliegenden Seitenflächen des Gartenhauses verfügt, kann ein Benutzer einen Gegenstand, z.B. eine Leiter, von beiden Seiten entnehmen.

In einem weiteren Ausführungsbeispiel kann eine Oberseite des Gartenhauses mindestens einen Öffnungsbereich aufweisen. Diese truhenartige Ausgestaltung ist speziell für niedrige Gartenhäuser vorteilhaft.

Das Gartenhaus ist so gestaltet, dass alle Aufnahmeräume des Gartenhauses ebenerdig erreichbar sind.

Des Weiteren kann eine Oberseite des Gartenhauses je nach Belieben des Benutzers als Spitzdach, Flachdach, Pultdach, Giebeldach oder Satteldach ausgebildet sein. Der zusätzliche Raum, der unter einer schrägen Dachfläche entstehen kann, kann als verschließbarer Aufnahmeraum ausgebildet sein oder als offener Stauraum dienen. Die Oberseite des Gartenhauses beziehungsweise das Dach kann darüber hinaus begrünt oder als Beet gestaltet sein.

Vorzugsweise weist das Gartenhaus mindestens eine Spannungsversorgung auf, z. B. in Form einer Steckdose. Dadurch kann beispielsweise ein Rasenmäher oder eine Heckenschere mit Strom versorgt werden. Das Gartenhaus kann zudem mindestens ein Solarpaneel aufweisen und somit von einer äußeren Spannungsquelle weitgehend unabhängig sein. Zum Speichern der erzeugten elektrischen Energie kann zudem ein Speicherelement vorhanden sein. In einem weiteren Ausführungsbeispiel kann das Gartenhaus eine Kabelaufwickelvorrichtung aufweisen, die mit einem Stecker eines elektrischen Geräts fest verbindbar ist. Die Kabelaufwickelvorrichtung dient beispielsweise zum Aufwickeln eines Verlängerungskabels. Wenn das Verlängerungskabel benötigt wird, kann es einfach aus der Kabelaufwickelvorrichtung herausgezogen werden. Nach Gebrauch muss nur ein Fußpedal oder ein Schalter o. ä. betätigt werden, worauf das Verlängerungskabel automatisch wieder in die Kabelaufwicklungsvorrichtung eingezogen und aufgerollt wird. Lästiges Kabelaufrollen kann dadurch umgangen werden. Alternativ kann die Kabelaufwicklungsvorrichtung bei Zugbelastung Kabel freigeben und bei nachlassender Zugbelastung Kabel einrollen, sodass ein Kabelsalat bzw. überflüssige, nicht benötigte Kabellänge vermieden wird.

Außerdem kann ein Gartenhaus gemäß einem anderen Ausführungsbeispiel mindestens eine Wassersammelvorrichtung aufweisen. Die Wassersammelvorrichtung kann z.B. als Regenrinne mit oder ohne Auffangbehälter ausgebildet sein. Ferner kann das Gartenhaus mindestens einen Wasseranschluss, Wasserhahn und/oder einen integrierten Gartenschlauch aufweisen. Der integrierte Gartenschlauch ist schon mit einem Wasseranschluss verbunden und kann einfach ausgezogen werden. Anschließend kann der integrierte Gartenschlauch automatisch durch Betätigen eines Schalters in dem Gartenhaus aufgerollt werden.

In einem weiteren bevorzugten Ausführungsbeispiel kann das Gartenhaus mittels einer zentralen Schließanlage für mehrere Aufnahmeräume und/oder mindestens einer lokalen Schließanlage jeweils für einen Aufnahmeraum verschlossen werden. Die zentrale Schließanlage kann mindestens zwei Aufnahmeräume des Gartenhauses oder das gesamte Gartenhaus durch Eingabe einer Zahlenkombination oder eines Passworts öffnen oder abschließen und fungiert als zentrale Zugangskontrolle. Dadurch können die in dem des Gartenhaus gelagerten Gegenstände sicher verwahrt werden und sind vor unbefugtem Zugriff geschützt. Darüber hinaus können die Aufnahmeräume schnell und einfach geöffnet werden, ohne dass mühsames Aufschließen der einzelnen Aufnahmeräume mit den jeweiligen Schlüsseln erforderlich ist. Die Aufnahmeräume können auch durch eine lokale Schließanlage einzeln abgeschlossen werden.

In einem weiteren bevorzugten Gartenhauses ist ein Soundausgabesystem vorgesehen, das mit MP3player koppelbar ist. Beispielsweise kann das Soundausgabesystem zum Abspielen von Musik u. ä. diverse Schnittstellen für Audiodatenträger, einen Radioempfänger, einen integrierten Verstärker und wetterfeste HiFi-Boxen umfassen.

Darüber hinaus kann das erfindungsgemäße Gartenhaus mit einem Beleuchtungssystem versehen sein, sodass die Umgebung des Gartenhauses z. B. durch Solarlampen oder FarbLEDs stimmungsvoll beleuchtet werden kann.

In einem weiteren bevorzugten Ausführungsbeispiel kann das Gartenhaus eine Spielvorrichtung und/oder mindestens einen Stall aufweisen. Unter einer Spielvorrichtung ist beispielsweise eine Rutsche, ein Kletterseil, eine Schaukel oder ein Spielhäuschen zu verstehen.

Außerdem kann das Gartenhaus als schrankähnliche Vorrichtung wie ein, Schuppen oder auch Müllhäuschen verwendet werden.

### Kurze Beschreibung der Zeichnungen

Figur 1 zeigt eine Seitenansicht eines Gartenhauses gemäß einem Ausführungsbeispiel der vorliegenden Erfindung.
Figur 2 zeigt eine Schnittansicht eines Gartenhauses gemäß einem anderen Ausführungsbeispiel der vorliegenden Erfindung.
Figuren 3 a bis 3 c zeigen perspektivische Ansichten während des Zusammenbauens eines Gartenhauses gemäß einem weiteren Ausführungsbeispiel der vorliegenden Erfindung.
Figur 4 zeigt ein Gartenhaus gemäß einem weiteren Ausführungsbeispiel der vorliegenden Erfindung.
Figur 5 zeigt ein weiteres Gartenhaus gemäß einem anderen Ausführungsbeispiel der vorliegenden Erfindung.
Figur 6 zeigt ein weiteres Gartenhaus gemäß einem anderen Ausführungsbeispiel der vorliegenden Erfindung.
Figur 7 zeigt ein weiteres Gartenhaus gemäß einem anderen Ausführungsbeispiel der vorliegenden Erfindung, die eine einschiebbare Bierbankgarnitur aufweist.
Figur 8 zeigt eine perspektivische Ansicht während des Zusammenbauens eines Gartenhauses gemäß einem weiteren Ausführungsbeispiel der vorliegenden Erfindung.
Figuren 9a bis 9c zeigen perspektivische Ansichten während des Zusammenbauens eines Gartenhauses gemäß einem weiteren Ausführungsbeispiel der vorliegenden Erfindung.

### Ausführliche Beschreibung der Ausführungsbeispiele

Das erfindungsgemäße Gartenhaus dient dazu, Gerätschaften und andere Gegenstände möglichst platzsparend im Freien aufzubewahren. Daher weist das Gartenhaus vorzugsweise die Form eines Kubus oder eines Quaders auf, der auf Bewegungsraum verzichtet. Hierfür ist das Gartenhaus mit einer Vielzahl von Aufnahmeräumen versehen, die jeweils über mindestens einen Öffnungsbereich zugänglich sind und vorzugsweise eine rechteckige Grundform aufweisen. Die Öffnungsbereiche können in zwei, drei, vier oder in allen Außenflächen des Gartenhauses ausgebildet sein.

Da das Gartenhaus für den Außenbereich, z.B. für den Garten, Innenhof, etc. vorgesehen ist, muss es wetterbeständig ausgestaltet sein und den aufgenommenen Gegenständen Schutz vor Witterung bieten. Daher bieten sich wetterfeste Materialien an, wie beispielsweise Holz, Metall, Stein, Kunststoff oder Glas oder eine Kombination dieser Werkstoffe.

Figur 1 zeigt eine Seitenansicht eines Gartenhauses gemäß einem erfindungsgemäßen Ausführungsbeispiel. Das Gartenhaus von Figur 1 weist zumindest auf der vorderen und der rechten Seite Aufnahmeräume 11 auf. Die Aufnahmeräume 11 sind jeweils durch einen Öffnungsbereich 13 zugänglich, der in einer außen liegenden Seitenwand 15 des Gartenhauses ausgebildet ist. Der Öffnungsbereich 13 kann durch ein Verschließelement 12 geöffnet und verschlossen werden, z. B. durch eine Tür, eine Klappe, einen Rollladen, eine Vorderseite einer Schublade oder eines Einschubs, etc.. Wenn eine Tür oder eine Klappe als Verschließelement 12 vorgesehen ist, kann ein Scharnier beliebig oben, unten oder seitlich am Verschließelement 12 angeordnet sein. Die Verschließelemente 12 können die Öffnungsbereiche 13 vollständig bedecken, sodass eine Oberseite16 sowie die Seitenwände 15 zusammen mit den Verschließelementen 12 die Außenflächen des Gartenhauses bilden. Außerdem können die Verschließelemente 12 Griffelemente aufweisen, um das Öffnen und Schließen zu erleichtern.

Wenn ein Öffnungsbereich 13 genau ein Verschließelement 12 aufweist, hat das Verschließelement 12 in etwa dieselbe Fläche wie der dazugehörige Öffnungsbereich 13. Da die Fläche eines Öffnungsbereichs 13 vorzugsweise ungefähr der Fläche einer Außenseite des jeweiligen Aufnahmeraums 11 entspricht, bildet das Verschließelement 12 im Wesentlichen die Außenseite des dazugehörigen Aufnahmeraums 11. Es ist aber auch möglich, dass ein Öffnungsbereich 13 durch mehrere Verschließelemente 12 verschlossen wird, z.B. durch die Vorderseiten von mehreren über- oder nebeneinander angeordneten Schubladen oder durch zwei Türen. In diesem Fall entspricht die Gesamtfläche der Verschließelemente 12 ca. der Fläche der Außenseite des Aufnahmeraums 11. In einem anderen Fall kann ein Verschließelement 12 mehrere Öffnungsbereiche 13 verschließen. Dann entspricht die Fläche des Verschließelements 12 der Gesamtfläche der dazugehörigen Öffnungsbereiche 13. Als Beispiel hierfür wird auf einen Rollladen verwiesen, der über- oder nebeneinander angeordnete Öffnungsbereiche 13 verschließen kann.

Die gestrichelten Linien in Figur 1 deuten Aufnahmeräume 11 an, die von der rechten Seitenwand 15 in das Innere des Gartenhauses bis zu den von der vorderen Seitenwand 15 zugänglichen Aufnahmeräumen 11 ragen. Der Abstand zwischen den Öffnungsbereichen 13 der Aufnahmeräume 11 auf der vorderen Seitenwand 15 und einer rechten Kante des Gartenhauses von Figur 1 entspricht also in etwa der Tiefe der Aufnahmeräume 11 auf der rechten Seitenwand 15, deren Seitenflächen an die vordere Seitenwand 15 grenzen. Ein Bereich einer Seitenwand 15 ohne Öffnungsbereiche 13 entspricht folglich ca. den Seitenflächen von Aufnahmeräumen 11, deren Öffnungsbereiche 13 auf einer benachbarten Seitenwand 15 des Gartenhauses angeordnet sind. Im Allgemeinen sind die dreidimensionalen Maße der Aufnahmeräume 11 voneinander unabhängig. Allerdings sind die Aufnahmeräume 11 so gestaltet, dass sie den Innenraum des Gartenhauses nahezu vollständig ausfüllen. Ferner können die Aufnahmeräume 11 in dem Gartenhaus durch Trennelemente 14 voneinander abgegrenzt werden.

In einem bevorzugten Ausführungsbeispiel ist jeder Aufnahmeraum 11 so gestaltet, dass er einen oder mehrere vorgegebene Gegenstände aufnehmen kann. Hierfür entsprechen die Maße des Aufnahmeraums 11 in etwa der Größe des aufzunehmenden Gegenstands. Daher ist das Innenvolumen eines Aufnahmeraums 11 nur wenig größer als der Gegenstand, so dass der Gegenstand leicht hineingestellt oder entnommen werden kann, ohne jedoch überflüssig Raum zu verschwenden. Das Gartenhaus kann also beispielsweise einen Aufnahmeraum 11 für einen Rasenmäher, einen Aufnahmeraum 11 für Blumentöpfe oder einen Aufnahmeraum 11 für einen Besen aufweisen. Diese Aufnahmeräume 11 können zudem gekennzeichnet sein, z. B. durch Beschriftung oder Symbole. In einem speziellen Ausführungsbeispiel können die Aufnahmeräume 11 an die Produkte eines bestimmten Herstellers angepasst sein.

Der Innenraum eines Aufnahmeraums 11 kann außerdem durch Elemente, wie beispielsweise Einlegeböden, Haken, o. ä. aufgeteilt sein, um mehrere gleichartige Gegenstände ordentlich in einem Aufnahmeraum 11 unterzubringen. Eine solche Innenaufteilung kann insbesondere für Aufnahmeräume 11 für kleine Gegenstände, wie Hammer, Feilen, Sägen, Gartenschaufeln und anderes Werkzeug nützlich sein.

Figur 2 zeigt eine Schnittansicht eines Gartenhauses gemäß einem anderen Ausführungsbeispiel der vorliegenden Erfindung. Das Gartenhaus von Figur 2 weist an allen vier Seiten des Gartenhauses Öffnungsbereiche 13 auf, die jeweils Zugang zu einem dahinterliegenden Aufnahmeraum 11 bieten. Trennelemente 14 teilen den Innenraum des Gartenhauses in Aufnahmeräume 11 auf, wobei ein Trennelement 14 allerdings auch lediglich aus einem Zwischenraum zwischen den Aufnahmeräumen 11 bestehen kann. Aus Figur 2 wird deutlich, dass der Innenraum des Gartenhauses nahezu vollständig von Aufnahmeräumen 11 ausgefüllt wird.

Figuren 3a bis 3c zeigen perspektivische Ansichten eines erfindungsgemäßen Gartenhauses während eines Aufbaus.

Gemäß Figur 3a werden auf einem Sockel 31 vertikale Stützelemente 32 angebracht, die mit horizontalen Stützelementen 33 verbunden werden können. Die Stützelemente 32 bzw. 33 dienen zur Stabilisierung des Gartenhauses. Darüber hinaus können die Stützelemente 32 bzw. 33 die Aufnahmeräume 11 begrenzen. Wenn Trennwände als Trennelemente 14 vorgesehen sind, können die Trennwände an den Stützelementen 32 oder 33 befestigt werden. Außerdem können Stützelemente 32 und 33, die am Rand des Sockels 31 angeordnet sind, die Ausdehnung der Öffnungsbereiche 13 begrenzen, so dass die dazugehörigen Verschließelemente 12 an den Stützelementen 32 bzw. 33 befestigt werden können.

Figur 3b zeigt ein Zwischenstadium des Zusammenbauens des Gartenhauses aus Figur 3a. In Figur 3b sind einige Böden 34 der verschiedenen Aufnahmeräume 11 eingesetzt. Des Weiteren können horizontale Trennwände (nicht gezeigt) als Trennelemente 14 eingesetzt werden, um die Aufnahmeräume 11 auch in horizontaler Richtung zu begrenzen.

In Figur 3c ist das Gartenhaus in einem fertig zusammengebauten Zustand gezeigt, wobei die Außenflächen des Gartenhauses von Seitenwänden 15, Verschließelementen 12 und einer Oberseite 16 gebildet werden. Die Verschließelemente 12 umfassen hier eine Tür 35, eine Doppeltür 36 und Fronten 37 von Schubladen.

Als Alternative zu dieser monolithischen Aufbauweise kann ein Gartenhaus in einem weiteren bevorzugten Ausführungsbeispiel modular zusammengestellt werden. Dies hat den Vorteil, dass ein Benutzer individuell Module miteinander kombinieren kann. Beispielsweise wählt der Benutzer Module für einen Werkzeugaufbewahrungsraum, für eine Schubkarre, für Skier und für ein Surfbrett. Darüber hinaus können solche Module transportabel und einfach zusammenzubauen sein. Erfindungsgemäß umfassen Module mindestens je einen Aufnahmeraum 11, Außenflächen, einem Öffnungsbereich 13 und einem Verschließelement 12. Vorteilhafterweise sind die Module mittels eines Stecksystems leicht miteinander verbindbar. In einem speziellen Ausführungsbeispiel können die Module bzw. die Aufnahmeräume 11 an die Produkte eines bestimmten Herstellers angepasst sein.

In einem weiteren Ausführungsbeispiel gemäß Figur 4 kann die Oberseite 16 des Gartenhauses als Giebeldach 41 ausgebildet sein. Der Raum 42, der vom Giebeldach 41 und den darunter liegenden Aufnahmeräumen 11 begrenzt wird, kann als ein oder mehrere Aufnahmeräume 11 mit mindestens einer schrägen Seitenfläche ausgebildet sein. Ein entsprechendes Verschließelement 12 kann entweder auf einer der schrägen oder auf einer der senkrechten Flächen angeordnet sein. Alternativ kann der Raum 42 unter dem Giebeldach 41 auf beiden Seiten offen sein. Die Oberseite 16 des Gartenhauses kann in anderen Ausführungsbeispielen auch als Spitzdach, Pultdach, Satteldach oder Flachdach gestaltet sein. Die Oberseite 16 kann darüber hinaus beispielsweise mit Schindeln, Ziegeln oder Dachpappe bedeckt sein oder aus demselben Material wie ein Bereich einer Seitenwand 15 oder eines Verschließelements 12 bestehen. Des Weiteren können Solarpaneele bzw. eine Solaranlage auf der Oberseite 16 oder auch an einer Seitenwand 15 vorgesehen sein. In Figur 4 weist eine Seitenwand 15 zwei Öffnungsbereiche 13 auf, eine weitere Seitenwand 15 hingegen vier. Hierbei können mehrere Öffnungsbereiche 13 ein und demselben Aufnahmeraum 11 zugeordnet sein.

In Figur 5 ist ein weiteres bevorzugtes Ausführungsbeispiel der vorliegenden Erfindung gezeigt. In Figur 5 ist auf der Oberseite 16 des Gartenhauses ein Raum 52 ausgebildet, der nur eine geringe Höhe aufweist und dessen obere Seite offen ist. Die offene obere Seite des Raums 52 kann durch eine Dachklappe 51 verschlossen werden. Die Dachklappe 51 ist beweglich an einer Seitenwand des Raums 52 mittels Scharnieren oder ähnlichem angebracht. Der Raum 52 kann so gestaltet sein, dass er als Frühbett verwendet werden kann. Hierfür kann die Dachklappe aus einem transparenten Material bestehen. In einem anderen Ausführungsbeispiel weist der Raum 52 keine Dachklappe 51 auf, sodass der Raum 52 nach oben geöffnet ist. In diesem Ausführungsbeispiel kann der Raum 52 als Beet oder zur Dachbegrünung ausgestaltet sein. Vorzugsweise ist ein Gartenhaus gemäß der vorliegenden Erfindung außerdem mit einem Strom- und Wasseranschluss, einem Wasserhahn oder einer Wassersammelvorrichtung versehen. Die Wassersammelvorrichtung kann z.B. als Regenrinne mit oder ohne Auffangbehälter ausgebildet sein. Ferner kann das des Gartenhaus einen integrierten Gartenschlauch aufweisen, der mit einem Wasseranschluss verbunden ist und einfach aus dem Gartenhaus herausgezogen werden kann. Anschließend kann der integrierte Gartenschlauch durch Betätigen eines Schalters oder eines Pedals automatisch wieder aufgerollt werden.

Darüber hinaus kann das Gartenhaus eine Kabelaufwickelvorrichtung zum Aufwickeln eines Verlängerungskabels aufweisen, das mit einem elektrischen Anschluss eines Geräts fest verbindbar ist. Nach Gebrauch muss nur ein Fußpedal oder ein Schalter o. ä. betätigt werden, damit die Kabelaufwickelvorrichtung das Verlängerungskabel automatisch wieder aufrollt. Daher kann das lästige Kabelaufrollen, beispielsweise nach dem Rasenmähen umgangen werden und die Gartenarbeit wird erleichtert. Die Kabelaufwicklungsvorrichtung kann auch so gestaltet sein, dass sie auf Zug Kabel freigibt und bei nachlassender Zugbelastung das Kabel automatisch einzieht, sodass ein Kabelsalat bzw. herumliegendes Kabel vermieden wird.

In Figur 6 ist ein weiteres Ausführungsbeispiel der vorliegenden Erfindung gezeigt. In Figur 6 weist das Gartenhaus einen Spielbereich auf. Der Spielbereich 60 umfasst eine oder mehrere Spielvorrichtungen 62, wie beispielsweise eine Rutsche, Kletterseile oder Spielhäuschen. Der Spielbereich 60 kann auf der Oberseite 16 des Gartenhauses angeordnet sein. Eine Tritthilfe 62, wie beispielsweise eine Leiter oder stufenartige Vorsprünge, kann auf einer Seite des Gartenhauses vorgesehen sein. Ferner kann einer der Aufnahmeräume 11 des Gartenhauses als Stall 63 für Kleintiere ausgestaltet sein.

In einem weiteren bevorzugten Ausführungsbeispiel kann das Gartenhaus mittels einer zentralen Schließanlage verschlossen werden. Die zentrale Schließanlage verschließt mindestens zwei Aufnahmeräume 11 oder alle Aufnahmeräume 11 des Gartenhauses und kann durch Eingabe einer Zahlenkombination oder eines Passworts geöffnet werden. Somit fungiert die zentrale Schließanlage als zentrale Zugangskontrolle. Dies ermöglicht schnelles und einfaches Öffnen der Aufnahmeräume 11, ohne dass die einzelnen Aufnahmeräume 11 mit den jeweiligen Schlüsseln aufgeschlossen werden müssen. Ergänzend oder alternativ können einzelne Aufnahmeräume mit einer lokalen bzw. dezentralen Schließanlage für den jeweiligen Aufnahmeraum 11 versehen sein. Durch die Schließanlage können die in dem Gartenhaus gelagerten Gegenstände sicher verwahrt werden und sind vor unbefugtem Zugriff geschützt.

In einer weiteren bevorzugten Ausgestaltung ist ein Soundausgabesystem vorgesehen, das mit einem MP3player koppelbar ist. Beispielsweise kann das Soundausgabesystem zum Abspielen von Musik u. ä. diverse Schnittstellen für Audiodatenträger, einen Radioempfänger, einen integrierten Verstärker und wetterfeste HiFi-Boxen aufweisen.

Wie in Figur 7 dargestellt, kann an dem Gartenhaus außerdem mindestens ein Sitzelement 72 und/oder mindestens einen Tisch 71 angebracht sein. Beispielsweise kann eine Bierbankgarnitur in einem oder in mehreren Aufnahmeräumen 11 einschiebbar ausgebildet sein. In einem anderen Aufnahmeraum 11 kann darüber hinaus ein Fernseher 73 oder eine Leinwand installiert werden, so dass man im Freien Fußball gucken kann. Alternativ kann die Bierbankgarnitur hochkant in einem oder mehreren Aufnahmeräumen 11 mittels Scharnieren o. ä. klappbar befestigt sein. Bei Bedarf wird das Verschließelement 12 des Aufnahmeraums 11, wie z. B. eine Tür, geöffnet und die Bierbankgarnitur ausgeklappt. Alternativ kann eine Gartenbank hinter einer Klapptür aufbewahrt werden, wobei die Gartenbank drehbar um eine Achse entlang der Rückenlehne befestigt ist. Hierbei kann die Gartenbank auch L-förmig ausgestaltet sein, so dass die Rückenlehne die Klapptür bildet, während die Sitzfläche im eingeklappten Zustand im Aufnahmeraum 11 aufgenommen wird. Für Gartenfeste und Grillfeiern können so schnell und einfach Sitzplätze gewonnen werden.

Darüber hinaus kann das erfindungsgemäße Gartenhaus mit einem Beleuchtungssystem versehen sein, welches z. B. in Form von Strahlern, Solarlampen oder Farb-LEDs die Umgebung beleuchtet werden kann. Insbesondere können Türen bzw. Oberflächen oder Oberflächenbereiche des Gartenhauses aus durchscheinendem oder teilweise transparentem Material bestehen, hinter dem Leuchtmittel angeordnet sind, so dass die Flächen leuchten können. In diesem Fall stellt das Gartenhaus nicht nur eine platzsparende Alternative zu einem Gerätehaus dar, sondern dient gleichzeitig als stimmungsvolle Gartenbeleuchtung.

In Figur 8 ist eine weitere Möglichkeit für einen Innenaufbau des erfindungsgemäßen Gartenhauses gezeigt. Anstelle von Stützelementen 32 bzw. 33 werden hier Befestigungselemente 80 verwendet, um Trennwände 14 daran zu befestigen. In dem hier gezeigten Ausführungsbeispiel sind die Befestigungselemente 80 klammerartig ähnlich wie Krampen ausgebildet, so dass die Trennwände 14 leicht eingesetzt werden können. Die Befestigungselemente 80 können je nach Material an der Bodenfläche beispielsweise angeschweißt, angeschraubt oder angenagelt sein. Um die Trennwände 14 in den Befestigungselementen 80 zu fixieren, können die Befestigungselemente 80 eine Durchgangsbohrung aufweisen. Durch die Durchgangsbohrung und die Trennwand 14 kann dann ein Stift oder eine Schraube o.ä. geführt werden. Ferner können die Befestigungselemente 80 einen Sockel oder ähnliches aufweisen, so dass die Trennwände im eingesetzten Zustand von einer Bodenfläche, auf der die Befestigungselemente 80 angebracht sind, beabstandet sind. Möglicherweise sind weitere Befestigungselemente 80 an Seitenwänden 15, Trennwänden 14 oder an der Oberseite 16 des Gartenhauses vorgesehen.

Figur 9a zeigt ein Gerüstelement 81 zur Stabilisierung des Gartenhauses. Das Gerüstelement 81 weist ein oberes und ein unteres L-förmiges Eckelement und ein die Eckelemente verbindendes Kantenelement auf, so dass sich eine Form wie zwei aneinander gefügte rechtwinklige Dreibeine oder wie ein rechtwinkliger Giebel ergibt. Eine Höhe des Kantenelements kann hierbei der Länge einer vertikalen Außenkante des Gartenhauses entsprechen. Auf diese Weise kann das Gerüstelement 81 eine vertikale Außenkante und zwei an diese Außenkante angrenzende Seitenwände 15 stützen. An den Schenkeln der Eckelemente können zudem Auflageelemente 82 angebracht sein, um eine Bodenplatte oder Deckplatte zu stützen. In Figur 9b ist ein zusammengesetztes Gerüst bestehend aus vier Gerüstelementen 81 gezeigt. Um die Außenkanten des Gartenhauses zu stützen, werden die Gerüstelemente 81 so angeordnet, dass jeweils zwei Schenkelenden der Eckelemente von zwei benachbarten Gerüstelementen 81 aneinander stoßen. Die Schenkel der benachbarten Gerüstelemente 81 können mit einem Verbindungselement 83 miteinander verbunden werden. Wie in Figur 9b gezeigt weist das Verbindungselement 83 dieselbe Länge wie das Kantenelement der Gerüstelemente 81 auf, so dass zwei gegenüberliegende Schenkelenden von einem Gerüstelement 81 und zwei gegenüberliegende Schenkelenden von dem benachbarten Gerüstelement 81 mit demselben Verbindungselement 83 verbunden werden können. Das Verbindungselement 83 kann bandförmig sein bzw. einen rechteckigen Querschnitt aufweisen. Alternativ kann das Verbindungselement 83 wie in Figur 9b einen T-förmigen Querschnitt aufweisen. In diesem Fall ragt das Fußelement des Verbindungselements 83 mit T-förmigem Querschnitt zwischen die Schenkelenden der zwei benachbarten Gerüstelemente 81, während das Querelement davon an den Schenkeln anliegt und an denselben mit Schrauben o.ä. fixiert sein kann (siehe Figur 9b). Außerdem kann so das Verbindungselement 83 als Begrenzung eines Öffnungsbereichs 13 dienen, beispielsweise als Teil eines Türrahmens. Des Weiteren können an den Verbindungselementen 83 Befestigungselemente 80 vorgesehen sein, um Trennwände 14 daran zu befestigen (siehe Figur 9c). Dieser Aufbau kann mit beliebigen Ausführungsbeispielen der Erfindung kombiniert werden, um eine größere Stabilität zu erzielen. Zusätzlich oder alternativ zu den Befestigungselementen 80 können an der Bodenfläche und/oder Deckenfläche des Gartenhauses Nuten oder Aussparungen vorgesehen sein, in die die Trennwände 14 beliebig eingesteckt werden können. Außerdem können die Bodenfläche und/oder Deckenfläche aus mehreren Teilelementen zusammengesetzt werden. Dies ermöglicht einen einfachen Austausch von Teilelementen der Bodenfläche und/oder Deckenfläche, so dass ein Umbau bzw. eine Veränderungen von Trennwänden möglich wird. Darüber hinaus sind die Einzelteile leichter zu lagern, zu transportieren und zu montieren.

Durch beliebiges Design und Material bietet das Gartenhaus gemäß einem der Ausführungsbeispiele der vorliegenden Erfindung nicht nur die Möglichkeit, Gegenstände platzsparend aufzuräumen und sicher zu verstauen, sondern kann zusätzlich als attraktiver Sichtschutz verwendet werden.

## Patentansprüche

1. Gartenhaus zur Aufbewahrung von Geräten und Gegenständen, wobei das Gartenhaus vier vertikale Außenseiten aufweist, umfassend:
mindestens zwei Aufnahmeräume (11), die jeweils einen oder mehrere verschließbare Öffnungsbereiche (13) aufweisen,
wobei wenigstens ein Öffnungsbereich (13) durch eine oder mehrere Türen (12) verschließbar ist,
**dadurch gekennzeichnet, dass**
der eine Öffnungsbereich (13) oder die mehreren Öffnungsbereiche (13) zusammen, die zu demselben Aufnahmeraum (11) gehören, eine Fläche aufweisen, die im Wesentlichen einer Fläche einer Außenseite dieses Aufnahmeraums (11) entspricht, die Öffnungsbereiche (13) auf mindestens zwei aneinandergrenzenden vertikalen Außenseiten des Gartenhauses angeordnet sind,
wobei alle Aufnahmeräume (11) des Gartenhauses ebenerdig erreichbar sind,
wobei die horizontale Ausdehnungen der Aufnahmeräume (11) parallel zu einer Außenseite des Gartenhauses im Wesentlichen einer Länge dieser Außenseite entsprechen, und die Grundflächen aller Aufnahmeräume (11) in einer horizontalen Schnittebene zusammen im Wesentlichen der Grundfläche des Gartenhauses entsprechen, und
wobei eine Breite und/oder Höhe von mindestens einem Aufnahmeraum (11) größer als eine Tiefe dieses Aufnahmeraums (11) ist.

2. Gartenhaus nach Anspruch 1, wobei die Aufnahmeräume (11) des Gartenhauses das Innenvolumen des Gartenhauses im Wesentlichen vollständig ausfüllen.

3. Gartenhaus nach einem der obigen Ansprüche, wobei eine Höhe, Tiefe und/oder Breite eines jeden Aufnahmeraums (11) unabhängig von den Höhen, Tiefen und Breiten der anderen Aufnahmeräume (11) ist, und/oder wobei die Maße von mindestens einem der Aufnahmeräume (11) an eine Ausdehnung eines aufzunehmenden Gegenstands angepasst sind.

4. Gartenhaus nach einem der obigen Ansprüche, wobei mindestens zwei Aufnahmeräume (11), die übereinander liegen und deren Öffnungsbereiche (13) auf derselben Außenseite des Gartenhauses angeordnet sind, unterschiedliche Grundflächen aufweisen.

5. Gartenhaus nach einem der obigen Ansprüche, wobei mindestens zwei Aufnahmeräume (11), deren Öffnungsbereiche (13) auf gegenüberliegenden Außenseiten des Gartenhauses angeordnet sind, an ihren Rückseiten aneinander grenzen und/oder wobei drei Außenseiten des Gartenhauses Öffnungsbereiche (13) aufweisen und ein Aufnahmeraum (11), dessen Öffnungsbereich (13) auf der mittleren Außenseite liegt, zwischen Aufnahmeräume (11) ragt, deren Öffnungsbereiche (13) auf den äußeren Außenseiten liegen.

6. Gartenhaus nach einem der obigen Ansprüche, wobei zwischen den Aufnahmeräumen (11) horizontale und/oder vertikale Stützelemente (32, 33) angeordnet sind.

7. Gartenhaus nach dem Anspruch 6, wobei ein horizontaler Abstand zwischen vertikalen Stützelementen (32) jeweils einer Breite oder/und einer Tiefe von mindestens einem Aufnahmeraum (11) entspricht.

8. Gartenhaus nach einem der obigen Ansprüche, wobei das Gartenhaus aus Modulen zusammenstellbar ist und jedes Modul mindestens einen Aufnahmeraum (11) umfasst.

9. Gartenhaus nach einem der Ansprüche 1-8, wobei Trennwände (14) zwischen den Aufnahmeräumen (11) vorgesehen sind, die mittels Befestigungselementen (80) an einer Bodenfläche und/oder an einer Seitenwand (15) und/oder an einer Oberseite (16) des Gartenhauses und/oder mit einem durch Befestigungselemente (80) vorgegebenen Abstand an der Bodenfläche befestigt sind.

10. Gartenhaus nach einem der obigen Ansprüche, wobei mehrere Öffnungsbereiche (13) durch ein Verschließelement (12) verschließbar sind, und/oder wobei mindestens ein Aufnahmeraum (11) auf einer Außenseite mehrere Verschließelemente (12) aufweist und sich die Verschließelemente (12) im Wesentlichen über die gesamte Fläche der Außenseite erstrecken.

11. Gartenhaus nach einem der obigen Ansprüche, wobei mindestens ein Aufnahmeraum (11) in mehrere Bereiche unterteilt ist und/oder wobei mindestens einer der Aufnahmeräume (11) Öffnungsbereiche (13) auf zwei verschiedenen Außenseiten des Gartenhauses aufweist.

12. Gartenhaus nach einem der obigen Ansprüche, wobei eine Oberseite (16) des Gartenhauses als Flachdach, Pultdach, Giebeldach oder Satteldach ausgebildet ist.

13. Gartenhaus nach einem der obigen Ansprüche, ferner umfassend:
mindestens einen Spannungsversorgungsanschluss; und/oder
mindestens eine Kabelaufwickelvorrichtung, die mit einem Stecker eines elektrischen Geräts fest verbindbar und ferner dazu geeignet ist, bei Zugbelastung Kabel freizugeben und bei nachlassender Zugbelastung Kabel einzurollen, und/oder
mindestens ein Solarpaneel, und/oder
mindestens einen Wasseranschluss, Wasserhahn und/oder mindestens eine Wassersammelvorrichtung.

14. Gartenhaus nach einem der obigen Ansprüche, wobei das Gartenhaus eine zentrale Schließanlage für mehrere Aufnahmeräume (11) und/oder mindestens eine lokale Schließanlage jeweils für einen Aufnahmeraum (11) aufweist.

15. Gartenhaus nach einem der obigen Ansprüche, wobei mindestens einer der Aufnahmeräume (11) mindestens ein Schubfach, Einschub, Regalbrett und/oder Aufhängemittel aufweist.

## Claims

1. Garden house for storing tools and objects, the garden house having four vertical outer sides, comprising:
at least two holding compartments (11) each of which having one or more closable opening sections (13),
wherein at least one opening section (13) is closable by one or more doors (12),
**characterized in that**
the one opening section (13) or the multiple opening sections (13) together which belong to the same holding compartment (11) having a surface that essentially corresponds to a surface of the outer side of this holding compartment (11),
the opening sections (13) are arranged on at least two adjacent outer sides of the garden house,
wherein all holding compartments (11) of the garden house are accessible on ground level,
wherein the horizontal elongations of the holding compartments (11) parallel to an outer side of the garden house substantially correspond to a length to this outer side, and
the ground areas of the holding compartments (11) of a horizontal intersecting plane, together generally correspond to the ground area of the garden house,
wherein a width and/or a height of at least one holding compartment (11) is larger than a depth of the at least one holding compartment (11).

2. Garden house according to claim 1, wherein the holding compartments (11) of the garden house substantially fill completely the inner volume of the garden house.

3. Garden house according to one of the above-mentioned claims, wherein a height, depth and/or width of each holding compartment (11) is independent from the heights, depths, and widths of other holding compartments (11), and/or wherein the dimensions of at least one of the holding compartments (11) is adapted to the dimensions of at least one object to be accommodated therein.

4. Garden house according to one of the above-mentioned claims, wherein at least two holding compartments (11), which are positioned above each other and whose opening sections (13) are arranged on the same outer side of the garden house have different ground areas.

5. Garden house according to one of the above-mentioned claims, wherein at least two holding compartments (11) whose opening sections (13) are arranged on opposite outer sides of the garden house are adjacent to each other at their rear sides and/or wherein three outer sides of the garden house include opening sections (13) and a holding compartment (11) having an opening section (13) on the middle outer side extends between holding compartments (11) having opening sections (13) on the outer sides.

6. Garden house according to one of the above-mentioned claims, wherein horizontal and/or vertical support elements (32, 33) are arranged between the holding compartments (11).

7. Garden house according to claim 6, wherein a horizontal distance between vertical support elements (32) corresponds to a width and/or depth of at least one holding compartment (11).

8. Garden house according to one of the above-mentioned claims, wherein the garden house can be assembled of modules and each module comprises of at least one holding compartment (11).

9. Garden house according to one of the claims 1 to 8, wherein partition walls (14) are provided between holding compartments (11) being fixed by means of mounting elements (80) to a ground area and/or a side wall (15) and/or to an upper side (16) of the garden house and/or fixed with a predetermined distance to the ground area by means of mounting elements (80).

10. Garden house according to one of the above-mentioned claims, wherein multiple opening sections (13) are closable by a closing element (12) and/or wherein at least one holding compartment (11) on one outer side includes several closing elements (12) and the closing elements (12) extend substantially on the whole surface of the outer side.

11. Garden house according to one of the above-mentioned claims, wherein at least one holding compartment (11) is partitioned in several portions and/or wherein at least one of the holding compartments (11) includes opening sections (13) on two different outer sides of the garden house.

12. Garden house according to one of the above-mentioned claims, wherein an upper side (16) of the garden house is realized as pitched roof, flat roof, pent roof or gabled roof.

13. Garden house according to one of the above-mentioned claims, further comprising:
at least one power supply; and/or
at least one cable winding device which is connectable with a plug of an electrical device and suited in case of a dragging force to release cable and in case of decreasing dragging force to wind in the cable; and/or
at least one solar panel; and/or
at least one water supply source, a tap and/or one water collection means.

14. Garden house according to one of the above-mentioned claims, wherein the garden house has a central locking system for a plurality of holding compartments (11) and/or at least one local locking system for a corresponding holding compartment (11).

15. Garden house according to one of the above-mentioned claims, wherein at least one holding compartment (11) includes at least one drawer, a slide-in board, a shelf and/or hanging device.

## Revendications

1. Cabane de jardin pour ranger des appareils et des objets, la cabane de jardin comprenant quatre faces extérieures verticales, comprenant :
au moins deux compartiments de réception (11) qui présentent chacun une ou plusieurs zones d'ouverture (13) refermables,
l'une au moins des zones d'ouverture (13) étant refermable par une ou par plusieurs portes (12),
**caractérisée en ce que**
ladite zone d'ouverture (13) ou les plusieurs zones d'ouverture (13) conjointement, qui font partie du même compartiment de réception (11), présentent une surface qui correspond sensiblement à une surface d'une face extérieure de ce compartiment de réception (11),
les zones d'ouverture (13) sont agencées sur au moins deux faces extérieures verticales adjacentes de la cabane de jardin,
tous les compartiments de réception (11) de la cabane de jardin étant accessibles de plain-pied,
les extensions horizontales des compartiments de réception (11) parallèlement à une face extérieure de la cabane de jardin correspondent sensiblement à une longueur de cette face extérieure, et les surfaces de base de tous les compartiments de réception (11) dans un plan de coupe horizontal prises ensemble correspondent sensiblement à la surface de base de la cabane de jardin, et
la largeur et/ou la hauteur d'au moins un compartiment de réception (11) est supérieure à la profondeur de ce compartiment de réception (11).

2. Cabane de jardin selon la revendication 1, dans laquelle les compartiments de réception (11) de la cabane de jardin remplissent sensiblement complètement le volume intérieur de la cabane de jardin.

3. Cabane de jardin selon l'une des revendications précédentes, dans laquelle une hauteur, une profondeur et/ou une largeur de chaque compartiment de réception (11) est indépendante des hauteurs, des profondeurs et des largeurs des autres compartiments de réception (11), et/ou les dimensions de l'un au moins des compartiments de réception (11) sont adaptées à une extension d'un objet à recevoir.

4. Cabane de jardin selon l'une des revendications précédentes, dans laquelle au moins deux compartiments de réception (11) qui sont superposés et dont les zones d'ouverture (13) sont agencées sur la même face extérieure de la cabane de jardin présentent différentes surfaces de base.

5. Cabane de jardin selon l'une des revendications précédentes, dans laquelle au moins deux compartiments de réception (11) dont les zones d'ouverture sont agencées sur des faces extérieures opposées de la cabane de jardin sont adjacentes de par leurs faces arrières, et/ou trois faces extérieures de la cabane de jardin présentent des zones d'ouverture (13), et un compartiment de réception (11) dont la zone d'ouverture (13) se trouve sur la face extérieure médiane pénètre entre des compartiments de réception (11) dont les zones d'ouverture (13) se trouvent sur les faces extérieures extrêmes.

6. Cabane de jardin selon l'une des revendications précédentes, dans laquelle des éléments d'appui (32, 33) horizontaux et/ou verticaux sont agencés entre les compartiments de réception (11).

7. Cabane de jardin selon la revendication 6, une distance horizontale respective entre les éléments d'appui verticaux (32) correspond à une largeur et/ou à une profondeur d'au moins un compartiment de réception (11).

8. Cabane de jardin selon l'une des revendications précédentes, dans laquelle la cabane de jardin peut être composée à partir de modules et chaque module comprend au moins un compartiment de réception (11).

9. Cabane de jardin selon l'une des revendications 1 - 8, dans laquelle sont prévus des cloisons (14) entre les compartiments de réception (11) qui sont fixées au moyen d'éléments de fixation (80) sur une surface de sol et/ou sur une paroi latérale (15) et/ou sur une face supérieure (16) de la cabane de jardin et/ou avec une distance, prédéterminée par des éléments de fixation (80), sur la surface de sol.

10. Cabane de jardin selon l'une des revendications précédentes, dans laquelle plusieurs zones d'ouverture (13) sont refermables par un élément de fermeture (12), et/ou au moins un compartiment de réception (11) sur une face extérieure comprend plusieurs éléments de fermeture (12) et les éléments de fermeture (12) s'étendent sensiblement sur toute la surface de la face extérieure.

11. Cabane de jardin selon l'une des revendications précédentes, dans laquelle au moins un compartiment de réception (11) est subdivisé en plusieurs zones et/ou au moins l'un des compartiments de réception (11) présente des zones d'ouverture (13) sur deux faces extérieures différentes de la cabane de jardin.

12. Cabane de jardin selon l'une des revendications précédentes, dans laquelle une face supérieure (16) de la cabane de jardin est réalisée sous forme de toit plat, de toit en appentis, de toit à deux versants ou à pignon.

13. Cabane de jardin selon l'une des revendications précédentes, comprenant en outre :
au moins une borne d'alimentation en tension ; et/ou au moins un dispositif d'enroulement de câble qui est susceptible d'être connecté solidairement à une prise d'un appareil électrique et qui convient en outre à libérer du câble lors de l'application d'une charge en traction et à enrouler le câble lorsque la charge en traction disparaît, et/ou
au moins un panneau solaire et/ou
au moins un raccord à eau, un robinet d'eau et/ou au moins un dispositif de collecte d'eau.

14. Cabane de jardin selon l'une des revendications précédentes, dans laquelle la cabane de jardin comprend un système de fermeture centralisé pour plusieurs compartiments de réception (11) et/ou au moins un système de fermeture local pour un compartiment de réception respectif (11).

15. Cabane de jardin selon l'une des revendications précédentes, dans laquelle l'un au moins des compartiments de réception (11) comprend au moins un tiroir, un élément d'insertion, un rayon d'étagère et/ou un moyen de suspension.
